# EUROPÄISCHE PATENTANMELDUNG

(11) **EP 0 039 026 A2**
(43) Veröffentlichungstag der Anmeldung: **04.11.1981**
(21) Anmeldenummer: 81102982.6
(22) Anmeldetag: 18.04.1981
(51) Int. Cl.: E04D 13/03

(54) **Räumliches Licht-Element**

(30) Priorität: 30.04.1980 DE 3016607
(71) Anmelder: Rheinhold & Mahla GmbH, D-6800 Mannheim (DE)
(72) Erfinder: Pohland, Wolfgang, D-6149 Rimbach (DE); Klamt, Werner, D-6700 Ludwigshafen (DE)
(74) Vertreter: Müller, Heinz-Gerd (DE)

(57) **Zusammenfassung**

Ein räumliches Licht-Element wird aus einer flachen Kunststoff-Platte gewickelt. Die Konstruktion ist so gewählt, daß starke Verformungen vermieden werden, die die Struktur und die Feuerbeständigkeit herabsetzen würden.

## Beschreibung

Räumliches Licht-Element zur Deckung von Nutzflächen, bestehend aus einem lichtdurchlässigem Kunststoff.

Für Einkaufsbereiche in Städten, Pausenhofüberdachungen in Schulen und ähnlichem werden in zunehmendem Maße Dachformen gewählt, die den freien Durchblick gewährleisten, zumindest aber hochgradig lichtdurchlässig sind. Aus Sicherheitsgründen einerseits, sowie aus Gründen vielfältig variabler Verformbarkeit werden dafür Kunststoffe bevorzugt eingesetzt.

Bekannt sind sogenannte Lichttonnen, bei denen die Abdeckung einer Wölblinie eines Kreises oder Korbbogens folgt.

Die Lichttonnen haben quer zur Wölblinie eine geringe Steifigkeit, so daß sie bei größeren Spannweiten unterstützt werden müssen. Auch ist eine ästhetisch befriedigende Lösung zur Aufnahme der Zugkraft im Auflager schwierig. Weiter treten durch den Wind unterschiedliche Beanspruchung der Flächen auf, die zu Schäden im Material führen können.

Auch gibt es linsenförmige Lichtkuppeln auf vieleckigen oder runden Rahmen.

Zur Herstellung von Lichtkuppeln aus thermoplastischen, durchsichtigen Kunststoffen ist eine aufwendige Warmverformung notwendig. Dabei nimmt oft die Materialdicke gerade an kritischen Stellen stark ab, wodurch die Haltbarkeit der Lichtkuppel herabgesetzt wird. Werden dagegen die Lichtkuppeln aus Glasfaser verstärktem Polyester kalt geformt, so ist die Durchsichtigkeit nicht mehr gegeben. In jedem Fall sind kostspielige Vorrichtungen erforderlich, die jeweils immer nur für eine ganz bestimmte Größe eingesetzt werden können. Die Systeme sind daher wenig anpassungsfähig.

Der Erfindung liegt die Aufgabe zugrunde ein durchsichtiges Licht-Element zu finden, welches ohne zusätzliche Stützkonstruktion eine große Fläche sicher überspannt und ohne große Formwerkzeuge einfach für jede Größe herzustellen ist, wobei eine Aneinanderreihung beliebig vieler Licht-Elemente möglich sein muß.

Die Aufgabe wird erfindungsgemäß dadurch gelöst, daß das Licht-Element aus einer eindimensional, zu einem konisch verjüngten Mantel (7) gebogenen Platte besteht, dessen kleinster Radius durch die zulässige Biegefestigkeit des Kunststoffes bestimmt ist und daß die unmittelbar benachbarten Kanten (5) der gebogenen Platte (2) konstruktiv miteinander verbunden sind.

Für den Fachmann ist es überraschend, daß mit dieser Konstruktion aus einer elastischen Platte, die bedingt durch die Materialeigenschaften nur einen ganz bestimmten Biegeradius erlaubt, ein räumliches Gebilde gefertigt werden kann, welches auch bei flachem Böschungswinkel eine ausgezeichnete Steifigkeit zur Abdeckung von Räumen besitzt. Dabei ist es besonders vorteilhaft, daß durch die Kaltformung sich Materialdicken bzw. -eigenschaften nicht ändern, wodurch Spannungsspitzen bzw. Eintrübungen des durchsichtigen Materials vermieden werden. Die Herstellung ist sehr einfach. Sie kann auf der Baustelle erfolgen. Die Platte wird hierzu am Boden vorbereitet und erst auf dem Dach zu einem räumlichen Gebilde geformt.

Werden mehrere Lichtelemente nebeneinander angeordnet, so ist es zweckmäßig, die Auflage der Licht-Elemente 6 oder 8 eckig auszubilden, wobei diese dann entsprechend dem Höhenverlauf des Materials über der Umrandung leicht konvex geformt ist. Selbstverständlich kann das Lichtelement stehend oder hängend angeordnet werden.

In einer besonderen Ausführungsform ist die kleinere öffnung des Licht-Elements mit einem Deckel abgedeckt.

Durch den Deckel wird verhindert, daß es durchregnet, andererseits ist es möglich durch seitliche Durchbrüche zwischen Mantel und Deckel für eine Entlüftung zu sorgen. Ebenfalls erhöht der Deckel die Steifigkeit des Mantels.

In einer weiteren Ausführungsform sind mindestens zwei Mäntel mit Abstand hintereinander angeordnet und der dabei entstandene Zwischenraum ist nach außen luftdicht abgeschlossen.

Durch zwei übereinandergestülpte Mäntel kann eine höhere Wärmeisolation erzielt werden, gleichzeitig wird das Licht-Element insbesondere für den Transport stabiler.

In einer anderen Ausführungsform besteht die Schale aus gerecktem Kunststoff.

Die durch Recken erhöhte Festigkeit geht durch die Kaltformung der Schale nicht verloren, so daß der Kunststoff besser ausgenützt werden kann.

In einer Ausführung besteht die Schale aus schwer entflammbarem Acrylglas.

Dieser Kunststoff besitzt den Vorteil, daß er trotz seiner Durchsichtigkeit schwer entflammbar hergestellt werden kann, was bei warmverformten Acrylglas nicht möglich ist.

In einer möglichen Ausführungsform liegt das Licht- Element auf einem vieleckigen Rahmen mit konvex zwischen den Eckpunkten verlaufenden Obergut auf.

Durch den vieleckigen Grundriß sind die Licht-Elemente für flächige Abdeckungen mit günstigen Belichtungsverhältnissen besonders gut geeignet, zumal die Zwischenbereiche zum Beispiel bei sechseckigen Grundriß gleichzeitig als Wasserrinnen ausgebildet werden können. Ausführungsbeispiele der Erfindung sind in den Zeichnungen dargestellt und werden im folgenden näher beschrieben. Es zeigen
Fig. 1 Platte eines runden Licht-Elementes
Fig. 2 Draufsicht auf ein rundes hängendes Licht- Element
Fig. 3 Ansicht eines runden hängenden Licht-Elementes
Fig. 4 Draufsicht auf ein rundes stehendes Licht-Element mit sechseckigem Grundriß
Fig. 5 Ansicht eines runden stehenden Licht-Elementes mit sechseckigem Grundriß

In Figur 1 ist eine aus einer Folie 1 gefertigte, kreisausschnittförmige Platte 2 mit einer mittigen öffnung 3, einem kreisbogenförmigen Rand 4 und den Kanten 5 einschließlich Überlappung 6 dargestellt.

Figur 2 und 3 zeigt den aus einer Platte 2 kalt geformten Mantel 7, bei dem die mittige öffnung 3 nach unten zeigt, während der kreisbogenförmige Rand 4 am feststehenden Rahmen 5 gehalten ist. Die Verbindung beider Ränder 5 des Mantels 7 erfolgt mittels Uberlappung 6 durch Klemmleisten.

In Figur 4 und 5 ist ein stehendes Licht-Element dargestellt, bei dem die öffnung 3 mit einem kegelförmigen Deckel 8 versehen ist, der seitlich Entlüftungsdurchbrüche 9 freiläßt. Die Überlappung 6 ist geklebt. Die sechseckige Umrandung 10 wird durch einen zwischen den Stützen 11 konvex gewölbten Auflager 12 gehalten. Besonders geeignet sind Licht-Elemente mit einem Böschungswinkel von 8° bis 30°C, vorzugsweise von 20° bis 30°C, wobei im Falle einer Acrylglasplatte von 4 mm Stärke der untere Durchmesser 300 cm und der obere Durchmesser 40 cm betragen kann.

## Patentansprüche

1. Räumliches Licht-Element zur Deckung von Nutzflächen, bestehend aus einem lichtdurchlässigen Kunststoff, dadurch gekennzeichnet, daß das Licht- Element aus einer eindimensional, zu einem konisch verjüngten Mantel (7) gebogenen Platte besteht, dessen kleinster Radius durch die zulässige Biegefestigkeit des Kunststoffes bestimmt ist und daß die unmittelbar benachbarten Kanten (5) der gebogenen Platte (2) konstruktiv miteinander verbunden sind.

2. Räumliches Licht-Element nach Anspruch 1, dadurch gekennzeichnet, daß die kleinere öffnung (3) des Licht-Elementes mit einem Deckel (8) abgedeckt ist.

3. Räumliches Licht-Element nach Anspruch 1-2, dadurch gekennzeichnet, daß mindestens zwei Mäntel (7) mit Abstand untereinander angeordnet sind und der dabei entstandene Zwischenraum nach außen luftdicht abgeschlossen ist.

4. Räumliches Licht-Element nach Anspruch 1-3, dadurch gekennzeichnet, daß die Schale aus gerecktem Kunststoff besteht.

5. Räumliches Licht-Element nach Anspruch 1-4, dadurch gekennzeichnet, daß die Schale aus schwer entflammbarem Acrylglas besteht.

6. Räumliches Licht-Element nach Anspruch 1-5, dadurch gekennzeichnet, daß das Licht-Element auf einem vieleckigen Rahmen mit konvex zwischen den Eckpunkten verlaufenden Obergut aufliegt.
